# EUROPÄISCHE PATENTSCHRIFT

(11) **EP 2 361 517 B1**
(45) Veröffentlichungstag und Bekanntmachung des Hinweises auf die Patenterteilung: **14.01.2015**
(21) Anmeldenummer: 11155729.4
(22) Anmeldetag: 24.02.2011
(51) Int. Cl.: A24C 5/32

(54) **Vorrichtung und Verfahren zum Überführen stabförmiger Artikel der Tabak verarbeitenden Industrie aus einem Magazin in eine Förderleitung**
Apparatus and method for transferring rod-shaped articles of the tobacco-processing industry from a hopper into a conveyor pipe
Dispositif et procédé de transfert d'articles en forme de tiges de l'industrie de traitement du tabac à partir d'un chargeur dans un conduit de transport

(30) Priorität: 25.02.2010 DE 102010010075
(43) Veröffentlichungstag der Anmeldung: 31.08.2011
(73) Patentinhaber: HAUNI Maschinenbau AG, 21033 Hamburg (DE)
(72) Erfinder: Hartmann, Bernd, 22955, Hoisdorf (DE); Haul, Michael, 21529, Kröppelshagen (DE); Dombek, Manfred, 21521, Dassendorf (DE); Eggers, Carsten, 22337, Hamburg (DE); Kelm, Matthias, 21075, Hamburg (DE)
(74) Vertreter: Stork Bamberger

(56) Entgegenhaltungen:
- EP-A1- 0 262 236
- EP-A1- 0 672 355
- EP-A1- 1 397 966
- WO-A1-2006/016222

## Beschreibung

Die Erfindung betrifft eine Vorrichtung zum Überführen stabförmiger Artikel der Tabak verarbeitenden Industrie aus einem Magazin in eine Förderleitung, umfassend eine Sendereinheit, die eine rotierend antreibbare Trommel mit Mulden zum Aufnehmen und queraxialen Fördern der stabförmigen Artikel von einem Magazin in den Bereich einer Ausblaszone umfasst.

Des Weiteren betrifft die Erfindung ein Verfahren zum Überführen stabförmiger Artikel der Tabak verarbeitenden Industrie aus einem Magazin in eine Förderleitung mit den Schritten: Aufnehmen der Artikel in eine mit Mulden versehene Trommel, Rotieren der Trommel, so dass die Artikel queraxial aus dem Bereich des Magazins in den Bereich einer Ausblaszone gefördert werden, Abgeben der Artikel in die Ausblaszone und Fördern der Artikel aus der Ausblaszone heraus in die Förderleitung.

Solche Vorrichtungen und Verfahren kommen in der Tabak verarbeitenden Industrie zum Einsatz, um stabförmige Artikel, wie z.B. Filter oder Filterstäbe, schnell und zuverlässig über unterschiedliche Distanzen in ihrer Längserstreckung axial zu fördern. Dabei werden die Artikel aus einem Vorrat oder einem Magazin der Sendereinheit zugeführt. Innerhalb der Sendereinheit werden die Artikel über eine rotierende Trommel einzeln in den Bereich einer Ausblaszone zugeführt und von da über eine pneumatische Rohrleitung an eine Empfängereinheit gefördert bzw. geschossen. Zum Fördern der Artikel wird üblicherweise Druckluft als Förderluft eingesetzt. Aus dem Stand der Technik sind unterschiedliche Vorrichtungen und Verfahren zum Überführen stabförmiger Artikel bekannt, die auf unterschiedlichen Funktionsprinzipien basieren.

Die EP 0 640 296 B1 offenbart z.B. eine Vorrichtung zum Überführen stabförmiger Artikel der Tabak verarbeitenden Industrie mit den Merkmalen des Oberbegriffes des Anspruches 1. Diese Vorrichtung umfasst eine Aufnahme- und Sendetrommel sowie einen Dichtklotz, der die Trommel berührungslos mindestens teilweise umschließt. Die Trommel weist Mulden zur Aufnahme der Artikel auf. Durch Rotation der Trommel werden die Artikel queraxial in den Bereich einer Abschusszone gefördert. Der eigentliche Abschusskanal wird dabei durch die Mulden selbst gebildet, die im Bereich der Abschusszone zum Abschusskanal werden. Zum Fördern der Artikel aus der Trommel bzw. dem Abschusskanal ist der Dichtklotz bzw. der den Dichtklotz aufnehmende Tragkörper als Versorgungsplatte ausgebildet zur Zuführung von Förderluft in die Mulden zum längsaxialen Überführen der Artikel in die Förderleitung. Die Förderluft muss zum einen dafür sorgen, dass die Artikel rechtzeitig, also in einem vorgegebenen Zeitfenster, die Trommel bzw. den Abschusskanal in Richtung der anschließenden Rohrleitung verlassen haben, um ein unerwünschtes Abscheren der Artikel durch die rotierende Trommel zu verhindern. Zum anderen muss die Förderluft bzw. der Druck ausreichend hoch sein, um die Artikel vollständig durch die Rohrleitung bis zur Empfängereinheit zu fördern, um das Liegenbleiben der Artikel innerhalb der Rohrleitung zu vermeiden. Um die genannten Anforderungen zu erfüllen, ist eine aufwendige Konstruktion der Vorrichtung erforderlich. Des Weiteren ist die Belastung auf die Artikel durch deren hohe Beschleunigung bei einer solchen Vorrichtung erheblich.

Die DE 25 30 026 C2 beschreibt dagegen eine Vorrichtung mit den Merkmalen des Oberbegriffes des Anspruches 1, die eine Aufnahmetrommel, eine Überführungstrommel und eine Ausblasstation umfasst. Die Artikel werden mittels eines Nockenmechanismus aus der Überführungstrommel in eine Ausblaskammer eines stationären Anschlusskörpers transportiert. Mit anderen Worten wird die Ausblaskammer in dieser Ausführung nicht von den Mulden der Überführungstrommel gebildet. Über eine Rohrleitung wird der Ausblaskammer Druckluft zugeführt, so dass die in der Ausblaskammer befindlichen Artikel in das Fördersystem eingespeist werden. Zusätzlich zur Rohrleitung zum Zuführen der Druckluft in die Ausblaskammer ist der Ausblaskammer eine weitere Druckluftleitung zugeordnet. Der oben beschriebene Nockenmechanismus ist innerhalb einer Druckkammer angeordnet, die über eine Druckluftleitung mit Druckluft versehen wird. Je nach Stellung des Nockenmechanismus wird eine Strömungsverbindung zwischen der Druckkammer und der Ausblaskammer hergestellt, wobei die Strömungsverbindung den Transport der Artikel in dem Fördersystem unterstützt. Die interne Übergabe der Artikel innerhalb der Vorrichtung wird über Saugluft und Druckluft durchgeführt. Diese Vorrichtung ist jedoch ebenfalls konstruktiv sehr aufwendig und belastet die empfindlichen Artikel.

Die EP 0672 355 A1 offenbart ein weiteres Beispiel eines Verfahrens und einer Vorrichtung zum Fördern von Filterstäben.

Der Erfindung liegt daher die Aufgabe zugrunde, eine einfache Vorrichtung zu schaffen, die eine die Artikel schonende Förderung und/oder eine hohe Förderleistung insbesondere für schwerere als heute übliche Artikel gewährleistet. Des Weiteren besteht die Aufgabe darin, ein entsprechendes Verfahren vorzuschlagen.

Die Aufgabe wird durch eine Vorrichtung mit den eingangs genannten Merkmalen dadurch gelöst, dass die Trommel und die Ausblaszone über einen Stauschacht zum queraxialen Fördern der Artikel von der Trommel zur Ausblaszone miteinander verbunden sind und die aus der Trommel und dem Stauschacht gebildete Fördereinheit in einer als Druckkammer ausgebildeten Hauptkammer angeordnet ist, und dass in Förderrichtung F der Artikel aus dem Magazin vor der Hauptkammer eine Druckschleuse zum Aufnehmen und Zwischenspeichern der Artikel angeordnet ist. Durch die erfindungsgemäße Ausbildung wird zum einen erreicht, dass die Vorrichtung und insbesondere die Trommel wesentlich einfacher gestaltet und kostengünstiger hergestellt werden kann, da die Trommel selbst nicht mehr den Abschusskanal bildet, so dass die Anforderungen an die Genauigkeit und die Dichtigkeit gegenüber herkömmlichen Trommeln reduziert sind. Zum anderen wird durch die erfindungswesentlichen Merkmale erreicht, dass die Artikel in einen kontinuierlichen Förderstrom der Druckluft in der Ausblaszone einbringbar sind, wodurch eine impulsartige Belastung auf die Artikel vermieden wird. Dies führt zu einer geringeren Beanspruchung der Artikel. Ein weiterer Vorteil besteht darin, dass durch die Verlagerung der Ausblaszone aus der Trommel heraus das Problem des Abscherens von Produkten, bedingt durch die Rotation der Trommel, ausgeschlossen wird.

Eine zweckmäßige Weiterbildung der Erfindung ist dadurch gekennzeichnet, dass der Druckkammer ein erster Zugang zum Aufbauen eines Druckniveaus innerhalb der Druckkammer und zum Zuführen der Transportluft in die Ausblaszone zugeordnet ist. Damit ist ein besonders einfacher Aufbau der Vorrichtung realisiert, da mittels eines einzelnen Zugangs unterschiedliche Funktionen umgesetzt sind. Das Druckniveau innerhalb der Druckkammer dient gleichzeitig als Transportluft und als Schussluft für die Artikel.

Vorteilhafterweise liegt der erste Zugang dem Ausgang für die Artikel aus der Ausblaszone gegenüber. Anders ausgedrückt liegen der Zugang und der Ausgang hintereinander entweder fluchtend in einer horizontalen Ebene oder versetzt in zwei horizontalen Ebenen. Ein Zugang am Lufteintritt in die Ausblaszone erzeugt eine große Strömungsgeschwindigkeit, so dass eine höhere Fördergeschwindigkeit der Artikel erreicht werden kann. Des Weiteren begünstigt diese Ausbildung das Fördern schwererer Artikel.

Eine besonders bevorzugte Weiterbildung der Erfindung zeichnet sich dadurch aus, dass der Druckkammer ein zweiter Zugang zugeordnet ist, der in Förderrichtung F der Artikel vor der Trommel in die Druckkammer mündet. Dadurch können mögliche Leckverluste durch die Druckschleuse kompensiert werden, so dass innerhalb der Druckkammer ein konstantes Druckniveau herrscht.

Eine vorteilhafte Ausführungsform der Erfindung ist dadurch gekennzeichnet, dass die Druckkammer als einzige freie Öffnung den Ausgang der Ausblaszone zu der sich anschließenden Förderleitung aufweist. Damit ist die Druckkammer ein quasi druckdichter Raum, wodurch die Abdichtproblematik entschärft wird. Damit ist eine einfachere Konstruktion der Vorrichtung realisierbar. Ein weiterer Vorteil besteht darin, dass ein druckdichter Raum ein hohes Druckniveau im System, also insbesondere auch in der sich an die Sendereinheit anschließenden Förderleitung, ermöglicht, so dass auch schwerere Artikel über lange Förderleitungen mit einer hohen Sendeleistung förderbar sind.

Vorteilhafterweise ist der Trommel ein Element zum radialen Auskämmen der Artikel aus der Trommel in den Stauschacht zugeordnet. Durch das radiale Auskämmen können die Artikel schnell und schonend aus den Mulden gebracht werden. Damit wird das Zeitfenster zum Abschuss der Artikel vergrößert, so dass die Gefahr der Beschädigung der Artikel reduziert und die Problematik des Abscherens der Artikel vollständig vermieden wird.

Eine zweckmäßige Weiterbildung der Erfindung zeichnet sich dadurch aus, dass die Trommel als Hohltrommel ausgebildet ist, bei der die Mulden über Öffnungen mit dem Innenraum der Trommel verbunden sind, und dass der Druckkammer eine Anordnung zum Erzeugen einer Druckdifferenz zwischen der Hauptkammer und dem Innenraum der Trommel zugeordnet ist. Durch diese Druckdifferenz wird auf einfache und zuverlässige Weise die Übernahme der Artikel in die Mulden und das Halten der Artikel in den Mulden unterstützt. Die "Fixierung" der Artikel in den Mulden über den Differenzdruck zwischen der Hauptkammer und dem Trommelinnenraum sichert insbesondere auch die Positionierung der Artikel während des Transports der Artikel. Das Abstreifen bzw. Ausstreifen der Artikel aus den Mulden durch Kontakt mit Artikeln in der Hauptkammer wird so auf zuverlässige Weise verhindert, so dass die Förderleistung erhöht ist.

Vorteilhafterweise herrscht innerhalb der Hauptkammer ein höherer Druck als in dem Innenraum der Trommel, wobei der Druck innerhalb des Innenraums der Trommel höher als der Atmosphärendruck ist, und insbesondere mehr als 1 bar über dem Atmosphärendruck liegt. Damit kann auf eine sonst notwendige Unterdruckversorgung innerhalb des Innenraums verzichtet werden, wodurch das Druckkammerprinzip der vorliegenden Erfindung unterstützt wird.

Des Weiteren wird die Aufgabe durch ein Verfahren mit den eingangs genannten Schritten dadurch gelöst, dass die Artikel über eine Druckschleuse einer als Druckkammer ausgebildeten Hauptkammer zugeführt werden, wobei die Artikel innerhalb der Druckkammer queraxial über einen Stauschacht aus der Trommel zur Ausblaszone gefördert werden. Die sich daraus ergebenden Vorteile wurden bereits im Zusammenhang mit der Vorrichtung zur Durchführung des Verfahrens erläutert, weshalb zur Vermeidung von Wiederholungen auf die entsprechenden Passagen verwiesen wird. Die Vorteile zusammenfassend können mit der Zuführung der Artikel über die Druckschleuse ein einfacher Aufbau, eine gute Abdichtung, ein hohes Druckniveau und eine hohe Sendeleistung erreicht werden. Leckverluste im Bereich des Abschusses werden dagegen vermieden, so dass die Energie für den Abschuss selbst verwendet werden kann.

Weitere zweckmäßige und/oder vorteilhafte Merkmale und Verfahrensschritt ergeben sich aus den Unteransprüchen und der Beschreibung. Besonders bevorzugte Ausführungsformen der Erfindung sowie das Verfahren werden anhand der beigefügten Zeichnung näher erläutert. In der Zeichnung zeigt:
- Fig. 1a) bis 1f): schematische Darstellungen der Sendereinheit im Schnitt in unterschiedlichen Verfahrensstadien,
- Fig. 2: eine vergrößerte Darstellung des Stauschachtes mit den Übergängen von der Trommel einerseits und in die Ausblaszone andererseits,
- Fig. 3: eine vergrößerte Darstellung von Einzelteilen zum Halten und getakteten Weitergeben der Artikel aus den Mulden der Trommel in die Ausblaszone,
- Fig. 4: eine perspektivische Darstellung von Teilen der Sendereinheit mit einem Stauschacht während des Betriebs der Vorrichtung,
- Fig. 5: eine perspektivische Darstellung von Teilen der Sendereinheit in einem Zustand der Störungsbeseitigung,
- Fig. 6: eine erste Ausführungsform der Druckschleuse,
- Fig. 7: eine weitere Ausführungsform der Druckschleuse,
- Fig. 8: eine weitere Ausführungsform der Druckschleuse,
- Fig. 9: eine weitere Ausführungsform der Druckschleuse,
- Fig. 10: eine weitere Ausführungsform der Druckschleuse,
- Fig. 11: eine weitere Ausführungsform der Druckschleuse,
- Fig. 12: eine Schnittdarstellung der Ausführungsform der Druckschleuse gemäß Figur 11,
- Fig. 13: eine schematische Darstellungen einer weiteren Ausführungsform der Sendereinheit im Schnitt,
- Fig. 14: eine Seitenansicht der Sendereinheit gemäß Figur 13 in starker Vereinfachung,
- Fig. 15: eine Detailansicht einer Trommel für eine Sendereinheit gemäß Figur 13, wobei die Trommel als Hohltrommel mit Öffnungen zur Verbindung der Hauptkammer mit dem Innenraum der Trommel ausgebildet ist,
- Fig. 16: eine erste Ausführungsform einer Anordnung zum Erzeugen einer Druckdifferenz zwischen der Hauptkammer und dem Innenraum der Trommel,
- Fig. 17: eine weitere Ausführungsform einer Anordnung zum Erzeugen einer Druckdifferenz zwischen der Hauptkammer und dem Innenraum der Trommel,
- Fig. 18: eine weitere Ausführungsform einer Anordnung zum Erzeugen einer Druckdifferenz zwischen der Hauptkammer und dem Innenraum der Trommel, und
- Fig. 19: eine weitere Ausführungsform einer Anordnung zum Erzeugen einer Druckdifferenz zwischen der Hauptkammer und dem Innenraum der Trommel.

Die in den Figuren dargestellten Vorrichtungen dienen zum Überführen von Filtern aus einem Magazin in eine Förderleitung, um die Filter zu einer Empfangsstation zu schießen. Selbstverständlich sind die Vorrichtungen auch geeignet und dazu ausgebildet und eingerichtet, andere stabförmige und insbesondere zylinderförmige Artikel der Tabak verarbeitenden Industrie zu Überführen.

Die Vorrichtung 10 umfasst eine Sendereinheit 11, die ein als rotierend antreibbare Trommel 12 ausgebildetes Förderelement aufweist. Die Trommel 12 ist mit Mulden 13 zur Aufnahme der stabförmigen Artikel 14 versehen. Durch die Rotation der Trommel 12 um die Rotationsachse R sind die Artikel 14 queraxial förderbar, und zwar vorzugsweise von einem Magazin 15 in den Bereich einer Ausblaszone 16. Die Artikel 14 sind aber auch direkt der Trommel 12 zuführbar. Die Trommel 12 ist in den beschriebenen Ausführungsformen gemäß der Figuren 1 bis 12 frei von Öffnungen zum Anlegen von Saugluft oder dergleichen. Mit anderen Worten sind die Artikel 14 innerhalb der Mulden 13 auf andere Weise als durch Saugluft, wie weiter unten beschrieben, gehalten. Anstelle der Trommel 12 kann beispielsweise auch ein Muldenband mit Saugluftöffnungen eingesetzt werden. In weiteren Ausführungsformen, insbesondere gemäß der Figuren 13 bis 19, weist die Trommel 12 Öffnungen 55 auf, die die Mulden 13 der Trommel 12 mit dem Innenraum 56 der Trommel 12 verbinden. Diese Ausführungsformen werden weiter unten detailliert beschrieben.

Wie erwähnt, ist jede Trommel 12 in allen Ausführungsformen zum Überführen der Artikel 14 aus einer oberen Aufnahmezone Z_{AUF} in eine untere Abgabezone Z_{AB} ausgebildet. Im Bereich der Abgabezone Z_{AB} ist der Trommel 12 ein Führungskanal 17 zugeordnet, mittels dem die Artikel 14 aus der Trommel 12 weg in die Ausblaszone 16 förderbar sind. Der Führungskanal 17 ist bevorzugt ein einlagiger Stauschacht 18. Einlagig bedeutet in diesem Zusammenhang, dass nur jeweils eine Lage der Artikel 14 innerhalb des Stauschachtes 18 förderbar ist, so dass die Artikel 14 einzeln nacheinander den Stauschacht 18 in die Ausblaszone 16 verlassen. Der Stauschacht 18 verbindet die Trommel 12 mit der Ausblaszone 16 zum queraxialen Fördern der Artikel 14 aus der Trommel 12 in die Ausblaszone 16.

Die Trommel 12 und der Stauschacht 18 bilden eine Fördereinheit 19. Diese Fördereinheit 19 ist in einer als Druckkammer 20 ausgebildeten Hauptkammer 21 angeordnet. Die Hauptkammer 21 ist zur Bildung der Druckkammer 20 allseitig dicht abgeschlossen, wobei die Seitenwände bzw. die die Druckkammer 20 umgebenden Gehäusewände optional ganz oder teilweise zur besseren Zugänglichkeit lösbar mit einander verbunden sein können. Die Druckkammer 20 bildet damit zunächst einen druckdichten Aufnahmeraum für die Fördereinheit 19 sowie die Artikel 14. Um das innerhalb der Druckkammer 20 herrschende Druckniveau halten zu können, wenn weitere Artikel 14 in die Druckkammer 20 geleitet werden sollen, ist in Förderrichtung F der Artikel 14 aus dem Magazin 15 in Richtung der Hauptkammer 21 vor der Hauptkammer 21 erfindungsgemäß eine Druckschleuse 22 zum Aufnehmen und Zwischenspeichern der Artikel 14 angeordnet. Die Ausbildung der Druckschleuse 22 kann, wie weiter unten beschrieben wird, auf unterschiedliche Weise realisiert sein.

Um ein Druckniveau, das höher ist als der Atmosphärendruck, innerhalb der Druckkammer 20 zu erzeugen bzw. aufzubauen und zu halten, ist der Druckkammer 20 ein Zugang 23 zugeordnet. In einer Ausführungsform der Erfindung ist dieser Zugang 23 für Druckluft auch zum Zuführen der Transportluft in die Ausblaszone 16 ausgebildet und eingerichtet. Anders ausgedrückt dient das Druckniveau innerhalb der Druckkammer 20 dazu, die Artikel 14 aus der Ausblaszone 16 zu fördern. Das bedeutet, dass die durch den Zugang 23 eingeleitete Druckluft nicht nur als Transportluft sondern auch als Schussluft dient. Vorzugsweise liegt der Zugang 23 gegenüber dem Ausgang für die Artikel 14 aus der Ausblaszone 16, so dass die Druckluft vom Zugang 23 durch die Ausblaszone 16 bis hin zum Ausgang aus der Ausblaszone 16 durchgängig axial gerichtet ist. Andere Möglichkeiten der Anordnung und Ausbildung des Zugangs 23 und der Strömungsrichtung der Druckluft sind aber ebenfalls möglich. In den Figuren 13 und 14 beispielsweise ist der Zugang 23 seitlich angeordnet, also quer zur Ausblaszone 16 verlaufend. Über den Zugang 23 wird unabhängig von seiner Position und Anordnung Druckluft P₁ in die Druckkammer 20 geleitet.

In weiteren erfindungsgemäßen Ausführungsformen kann der Druckkammer 20 ein zweiter Zugang 24 zugeordnet sein. Die Position des zweiten Zugangs 24 ist variabel. Bevorzugt mündet der Zugang 24 in Förderrichtung F der Artikel 14 vor der Trommel 12 in die Druckkammer 20. Der zweite Zugang 24 dient insbesondere dem Zuführen von Druckluft P₁ zum Ausgleich möglicher Leckverluste innerhalb der Druckkammer 20. Selbstverständlich kann der Zugang 24 auch zum Aufbau des Druckniveaus innerhalb der Druckkammer 20 und/oder zur Unterstützung der Transportluft ausgebildet und eingerichtet sein. Der Druckschleuse 22 ist ebenfalls ein separater Zugang 25 zum Zuführen und Abführen von Druckluft P₂ zum Aufbauen und Abbauen eines Druckniveaus innerhalb der Druckschleuse 22 zugeordnet. Vorzugsweise sind die Zugänge 24 und 25 auf derselben Seite der Vorrichtung 10 angeordnet. Die Ansteuerung der Zugänge 24, 25, also die Versorgung der Druckschleuse 22 einerseits und der Druckkammer 20 andererseits erfolgt unabhängig.

Das Magazin bzw. der Artikelvorrat kann unmittelbar oberhalb der Druckschleuse 22 ausgebildet bzw. angeordnet sein. Im gezeigten Ausführungsbeispiel ist zwischen dem Magazin und der Druckschleuse 22 eine Portionierkammer 26 angeordnet. Die Druckschleuse 22 ist sowohl zu der Druckkammer 20 als auch zur Portionierkammer 26 durch ein Schleusenelement 27 schließbar. Das Magazin ist von der Portionierkammer 26 durch ein Sperrelement 28 abteilbar. Volumenmäßig ist die Portionierkammer 26 vorzugsweise kleiner als die Druckschleuse 22, und die Druckschleuse 22 volumenmäßig vorzugsweise kleiner als die Druckkammer 20.

In der bevorzugten Ausbildung der erfindungsgemäßen Vorrichtung 10 weist die Druckkammer 20 als einzige freie Öffnung den Ausgang der Ausblaszone 16 zu der sich anschließenden Förderleitung 57 auf. Als freie Öffnung wird eine Öffnung bezeichnet, die - anders als die Zugänge 23, 24, 25 - nicht verschließbar ausgebildet ist. Mit anderen Worten ist die Anzahl der Öffnungen, durch die Luft unmittelbar entweichen kann, auf eine einzige beschränkt. Dadurch ist ein quasi druckdichter Druckraum, nämlich die Druckkammer 20, gebildet.

Wie weiter oben erwähnt, schließt sich in der Förderstrecke der Artikel 14 aus dem Magazin 15 bis zur Ausblaszone 16 nach der Trommel 12 der Stauschacht 18 an. Bei bereits gefülltem Stauschacht 18 werden die Artikel 14 quasi geschoben. Nach der radialen Abgabe der Artikel 14 von der Trommel 12 fallen die Artikel 14 im Falle einer Erstbefüllung vorzugsweise durch Schwerkraft in den Stauschacht 18. Der Stauschacht 18 ist zum Halten bzw. Führen und getakteten Weitergeben der Artikel 14 in die Ausblaszone 16 ausgebildet und eingerichtet. In der beschriebenen Ausführungsform ist der Stauschacht 18 an den bezogen auf die Artikel 14 radial gerichteten Seiten durch ein Führungselement 29 und ein Halteelement 30 gebildet. Das Halteelement 30 ist gleichzeitig als Freigabeelement für die Artikel 14 ausgebildet. Durch das Halteelement 30 wird im Stauschacht 18 quasi ein Federpaket aufgebaut.

Insbesondere in den Figuren 2 und 3 sind die Details der bevorzugten Ausführungsform zu erkennen. Das Halteelement 30 ist ein an einem freien Ende schwenkbar gelagerter Hebel 31, der federbelastet ist. Dadurch sind die im Stauschacht 18 befindlichen Artikel 14 vorgespannt. Anders ausgedrückt sind die Artikel 14 durch den federbelasteten Hebel 31 in dem Stauschacht 18 gehalten. Durch die nachrückenden Artikel 14 wird der ruck auf die unteren im Stauschacht 18 befindlichen Artikel 14 höher. Ist die Federkraft ausreichend hoch, wird der an der Startleiste liegende Artikel 14 in die Ausblaszone 16 weitergegeben. Dadurch wird die für den Längstransport erforderliche zeitliche Lücke geschaffen. Der Hebel 31 kann des Weiteren auf der dem Stauschacht 18 zugewandten Seite eine Halteleiste 33 aufweisen. Das am Ende des Stauschachtes 18 vorgesehene Halteelement 30 bzw. genauer die Halteleiste 33 kann auch als Startleiste oder so genannter "Kicker" bezeichnet werden. Der Hebel 31 ist bezüglich seiner Position bzw. seiner Federwirkung einstellbar. Dazu ist dem Hebel 31 z.B. auf der dem Stauschacht 18 abgewandten Seite ein Exzenter 32 zugeordnet. Das Halteelement 30 bzw. der Hebel 31 wird über Rückstellfedern gegen den Exzenter 32 gezogen. Die Einstellung selbst erfolgt über den gegen die Federkraft wirkenden Exzenter 32, der die Schachtbreite und somit die Wirkung der Halteleiste 33 bestimmt. Die Halteleiste 33 weist einen in den Stauschacht 18 hinein ragenden Vorsprung 34 auf. Der Vorsprung 34 weist vorzugsweise eine den Stauschacht 18 verjüngende Kontur auf. Die Halteleiste 33 kann fest oder einstückig mit dem Hebel 31 ausgebildet sein. Bevorzugt ist die Halteleiste 33 jedoch austauschbar am Hebel 31 befestigt. Innerhalb der Ausblaszone 16 liegt der Artikel 14 frei und kann durch den bereits anliegenden Förderstrom der Druckluft mitgerissen werden.

Andere nicht dargestellte Ausführungsformen des Stauschachtes 18 weisen z.B. aufeinander zu und voneinander weg bewegbare Stauschachtwände auf. Die Haltekraft für die Artikel 14 innerhalb des Stauschachtes 18 kann auch durch andere Elemente als eine Feder, beispielsweise durch pneumatische Betätigungsmittel aufgebracht werden. Diese direkt auf die Artikel 14 wirkenden bzw. die Artikel 14 mindestens teilweise eindrückenden Halteelemente 30 sind insbesondere bei weichen Artikeln 14 einsetzbar. Für Artikel 14, die nicht zusammendrückbar sind, nämlich z.B. Hartsegment-Multifilter, kann dem Stauschacht 18 ein Fördemittel zum aktiven und vorzugsweise getakteten Fördern der Artikel 14 aus dem Stauschacht 18 in die Ausblaszone 16 zugeordnet sein. Ein solches Fördermittel kann z.B. zwei auf gegenüber liegenden Seiten des Stauschachtes 18 angeordnete Muldenräder umfassen, die durch ihre Rotation um ihre Rotationsachsen, die parallel zur Längsachse der im Stauschacht 18 liegenden Artikel 14 ausgerichtet sind, die Artikel 14 getaktet in Richtung der Ausblaszone 16 fördern. Ein solches Fördermittel kann selbstverständlich auch in dem weiter oben beschriebenen Stauschacht 18 mit dem Haltemittel 30 vorgesehen sein.

Der Trommel 12 ist in der beschriebenen Ausführungsform ein Element 35 zum radialen und damit queraxialen Auskämmen der Artikel 14 aus der Trommel 12 in den Stauschacht 18 zugeordnet. Mehrere Zinken 55 des gabelartigen Elements 35 sind zum Eingriff in die Mulden 13 der Trommel 12 ausgebildet und eingerichtet und blockieren den Transport der Artikel 14 über den Bereich es Stauschachtes 18 hinaus. Das Element 35 ist in der gezeigten Ausführungsform an einem Stützblock 36 angeordnet. Das Element 35 und/oder der Stützblock 36 sind lösbar befestigt, so dass ein einfacher Austausch durchführbar ist.

Der Vorrichtung 10 und insbesondere der Sendereinheit 11 können Mittel zur Störungsbeseitigung und/oder zum leer Fahren der Trommel 12 zugeordnet sein. Eine Möglichkeit besteht z.B. darin, einen zusätzlichen Ausschleuseschacht 37 vorzusehen. Dieser Ausschleuseschacht 37 ist in Förderrichtung F der Artikel 14 unterhalb der Trommel 12 angeordnet und dient dazu, die Trommel 12 vorzugsweise automatisch leer zu fahren. Eine weitere Möglichkeit ist dadurch gebildet, dass das den Stauschacht 18 zur einen Seite begrenzende bzw. bildende Führungselement 29 absenkbar ausgebildet ist. Das vereinfacht die Zugänglichkeit und erleichtert das Entleeren des Stauschachtes 18 und/oder der Trommel 12. Optional kann eine zusätzliche (nicht explizit dargestellte Rückblasdüse vorgesehen sein, mittels der einzelne Artikel 14 z.B. aus der Ausblaszone 16 zurückgeblasen werden können.

Wie erwähnt, ist der Druckkammer 20 erfindungsgemäß eine Druckschleuse 22 vorgeschaltet. Diese Druckschleuse 22 kann in unterschiedlichen Ausführungsformen gestaltet sein. Einige der Möglichkeiten sind insbesondere den Figuren 6 bis 12 zu entnehmen. In der Figur 6 ist eine Druckschleuse 22 gezeigt, deren Schleusenraum 38 durch zwei dichtend verschließbare Schieber 39 begrenzt ist. Die Schieber 39 sind wechselseitig ansteuerbar und z.B. über Druckzylinder oder gleichwirkende Elemente betätigbar. Die Schieber 39 können auch in so genannte "aufblasbare Dichtungen" bewegt werden, was zu einer Verbesserung der Dichtwirkung führt. Die Figuren 7 und 8 zeigen Rotationsschleusen, wobei in der Figur 7 eine Einkammerschleuse und in Figur 8 eine Zweikammerschleuse gezeigt ist. Bei der Einkammerschleuse ist ein vorzugsweise pneumatischer Schwenkzylinder 40 vorgesehen, der über einen Teil der Umfangsfläche zur Aufnahme und Abgabe der Artikel 14 geöffnet ist. Der Drehwinkel des Schwenkzylinders 40 kann variieren und beträgt vorzugsweise 180° oder 360°. Bei der Zweikammerschleuse ist ein um 360° drehbarer Drehkolben 41 vorgesehen, der zwei Kammern aufweist. Der Drehkolben 41 weist zwei Öffnungen zur Aufnahme und Abgabe der Artikel 14 auf, wobei die Öffnungen vorzugsweise einander genau gegenüber liegen. In Figur 9 ist die Druckschleuse 22 eine Flügelschleuse. Dabei bilden zwei Flügel 42 die Schleuse. Die Flügel 42 sind drehbar bzw. schwenkbar angetrieben, vorzugsweise um einen Winkel von 90°. In weiteren nicht dargestellten Ausführungsformen sind auch Axialschleusen einsetzbar.

In den Figuren 10 bis 12 ist eine Rotationsschleuse mit vielen, z.B. 20 Kammern dargestellt. Es können aber auch noch mehr oder weniger Kammern vorgesehen sein. Die Anzahl der Kammern wird daher mit n bezeichnet. Dazu ist oberhalb der Trommel 12 eine weitere Trommel 43 angeordnet. Die Trommel 43 weist ebenfalls Mulden 44 zur Aufnahme der Artikel 14 auf. Die Trommeln 12 und 43 sind derart zueinander angeordnet, dass eine direkte Übergabe der Artikel 14 von Trommel 43 zu Trommel 12 realisierbar ist. In der Figur 10 ist die Trommel 43 ohne Öffnungen für Saug- und/oder Druckkluft ausgebildet. Die Trommel 43 in Figur 11 weist dagegen Öffnungen 45 im Bereich der Mulden 44 zum Anlegen oder Ablassen von Saugluft und/oder Druckluft auf. Diese Öffnungen 45 sind jedoch nur abschnittsweise über Kreissegmentabschnitte mit Unterdruck-, und/oder Überdruck- und/oder Atmosphärendruckkammern 53 für ein gesteuertes Ansaugen, Fluten, Ausblasen und/oder Entlüften verbunden.

Die Mulden 44 sind in beiden Ausführungsformen stirnseitig geschlossen. Bei der Ausführungsform gemäß Figur 10 ist die Trommel 43 in einen Dichtschuh 46 eingebettet. Im Bereich des Dichtschuhs 46 bildet jede Mulde 44 daher quasi eine einzelne Dicht- bzw. Druckkammer 47. Zum Aufbauen des notwendigen Druckniveaus in den Druckkammern 47, das auch als Fluten der Druckkammern 47 bezeichnet wird, ist im Dichtschuh 46 ein Kanal 48 vorgesehen, mittels dem eine Verbindung zwischen der Hauptkammer 21 und der den Kanal 48 passierenden Mulde 44 zum Aufbauen eines Druckniveaus herstellbar ist. Bei der Ausführungsform gemäß Figur 11 erfolgt der Druckausgleich, also das Ansaugen der Artikel 14, das Fluten der Druckkammern 47, das Ausblasen der Artikel 14 in die Mulden der Trommel 12 sowie das Entlüften der Druckkammern 47 über die Öffnungen 45. Bei beiden Ausführungsformen ist der Trommel 12 ein in eine Abschusskammer 50 mündender Stauschacht 49 nachgeordnet, der entsprechend der weiter oben beschriebenen Ausführungsformen ausgebildet sein kann. In den gezeigten Ausführungsformen gemäß der Figuren 10 und 11 ist der Stauschacht 49 durch das Führungselement 29 und einen Dichtschuh 54 gebildet. Die Abschusskammer 50 ist mit Druck beaufschlagt, so dass die Artikel 14 einem kontinuierlichen Förderstrom zuführbar sind.

In allen Ausführungsformen bildet das Führungselement 29 zusammen mit dem Halteelement 30 bzw. dem Dichtschuh 54 den Stauschacht 18 und die Ausblaszone 16. Zum Zwecke der automatischen Störungsbehebung und Instandhaltung kann das Führungselement 29 nach unten bewegt werden (siehe Pfeil K). Weitere Merkmale zur erfindungsgemäßen Vorrichtung 10 betreffen z.B. eine Abstreif- oder Abweiserrolle 51. Die Abstreif- oder Abweiserrolle 51 ist innerhalb der Druckkammer 20 der Trommel 12 (siehe z.B. Figuren 1a) bis 1f) und Figuren, 4 und 5) bzw. im Bereich des Magazins der Trommel 43 (siehe z.B. Figuren 10 und 11) zugeordnet. Eine weitere vorteilhafte Ausgestaltung sieht vor, dass im Bereich des dem Ausgang der Ausblaszone 16 gegenüber liegenden Zugangs 23 eine Düse zur Erzeugung einer größeren Strömungsgeschwindigkeit in der Ausblaszone 16 angeordnet ist.

Anhand der Figuren 13 bis 15 werden weitere Ausführungsformen beschrieben, die für sich alleine oder in Kombination mit den weiter oben beschriebenen Ausführungsformen eingesetzt werden können. Grundsätzlich sind die in den Figuren 13 bis 15 dargestellten Sendereinheiten 11 vergleichbar zu den weiter oben beschriebenen Sendereinheiten 11 aufgebaut. Neben der unterschiedlichen Anordnung des Zugangs 23 ist die Trommel 12 in dieser Variante aber als Hohltrommel ausgebildet. Der Innenraum 56 der Trommel 12 ist über radial gerichtete Öffnungen 55 mit den Mulden 13 verbunden. Die Öffnungen 55 sind jedoch nur abschnittsweise mit der Umgebung, in diesem Fall also mit der Hauptkammer 21 der Druckkammer 20, verbindbar. Die Trommel 12 ist zylindrisch ausgebildet und läuft bei Rotation um ein feststehendes Segment 59 um, das auf der der Aufnahmezone Z_{AUF} zugewandten Seite freigeschnitten ist. Mit anderen Worten beschreibt das Segment 59 einen Kreissegmentabschnitt, der in dem Überdeckungsbereich mit der Hauptkammer 21 offen ist, so dass die Öffnungen 55, die sich in der Aufnahmezone Z_{AUF} befinden, zunächst eine Verbindung zwischen der Hauptkammer 21 und dem Innenraum 56 der Trommel 12 herstellen, die dann durch Aufnahme der Artikel 14 mindestens teilweise unterbrochen wird. Die über einen Antrieb 58 um die Rotationsachse R rotierend antreibbare Trommel 12 weist ausgehend vom Innenraum 56 eine Austrittsleitung 60 auf, die als Drehdurchführung, z.B. in Form einer Trommelhohlwelle, ausgebildet ist.

Der Druckkammer 20 ist eine Anordnung 61 zum Erzeugen einer Druckdifferenz zwischen der Hauptkammer 21 und dem Innenraum 56 der Trommel 12 zugeordnet. Innerhalb der Hauptkammer 21 herrscht dabei ein Druck P_{H}, der größer ist als der Druck P_{T} im Innenraum 56 der Trommel 12. Allerdings sind die Drücke P_{H} und P_{T} beide größer als der Atmosphärendruck P_{Atmos}, also der Umgebungsdruck außerhalb der Druckkammer 20. Bevorzugt ist der Druck P_{T} im Innenraum 56 der Trommel 12 mindestens 1 bar größer als der Atmosphärendruck. Die Anordnung 61 kann auf unterschiedliche Weise realisiert sein. Im Folgenden werden bevorzugte Ausführungsformen von Anordnungen 61 beschrieben.

In der Ausführungsform gemäß Figur 16, die eine Art Strömungsplan darstellt, ist in Strömungsrichtung der Druckluft zwischen der Trommel 12 und der Hauptkammer 21 eine Pumpe 62, beispielsweise eine Differenzdruckpumpe, angeordnet. Die Pfeile in dieser und den folgenden Figuren stellen die Strömungsrichtung der Druckluft dar. Eingangsseitig weist die Pumpe 62 eine Zugangsleitung auf, die z.B. durch die Austrittsleitung 60 der Trommel 12 gebildet ist. Die Austrittsleitung 60 verbindet den Innenraum 56 der Trommel 12 mit der Pumpe 62. Ausgangsseitig ist der Pumpe 62 eine Ausgangsleitung 63 zugeordnet. Bevorzugt ist die Ausgangsleitung 63 an die Hauptkammer 21 angeschlossen. Die Hauptkammer 21 ist einerseits über die Öffnungen 55 in der Trommel 12 mit dem Innenraum 56 der Trommel 12 strömungstechnisch verbunden. Das bedeutet, dass Luft aus der Hauptkammer 21 durch die Öffnungen 55 in den Innenraum 56 der Trommel 12 strömen kann. Andererseits ist die Hauptkammer 21 über den Spalt 67 zwischen der Trommel 12 und den angrenzenden Gehäusewänden 64 der Sendereinheit 11 mit dem Abschussbereich, also der Ausblaszone 16 verbunden. Über diese Verbindung ist ein Druckausgleich gewährleistet. An die Ausblaszone 16 schließt sich die Förderleitung 57 an, die eine so genannte Druckluftsenke, also den Bereich des geringsten Drucks, bildet. Des Weiteren umfasst die Anordnung 61 eine externe Druckluftversorgung 65, die über den Zugang 23 direkt an die Ausblaszone 16 angeschlossen ist. Mittels der Druckluftversorgung 65, beispielsweise einer Pumpe, ist der Bereich der Ausblaszone 16 mit einem Versorgungsdruck P_{V}, der dem Druck P₁ entspricht, beaufschlagbar.

In einer weiteren Ausführungsform der Anordnung 61 gemäß Figur 17 ist im Anschluss an die Druckluftversorgung 65 ein Düsenkörper 66, vorzugsweise eine Venturidüse, angeordnet, die wiederum mit der Ausblaszone 16 verbunden ist. An die Ausblaszone 16 schließt sich zum einen wieder die Förderleitung 57 an. Zum anderen besteht zwischen der Ausblaszone 16 und der Hauptkammer 21 eine Verbindung durch den Spalt 67. Der Zugang 24 zur Hauptkammer 21 ist in dieser Ausführungsform verschlossen. Von der Hauptkammer 21 besteht über die Öffnungen 55 eine Verbindung zum Innenraum 56 der Trommel 12. Über die weiter oben beschriebene Drehdurchführung als Austrittsleitung 60 ist der Innenraum 56 der Trommel 12 an den Düsenkörper 66 angeschlossen, wobei für eine sichere Rückwirkungsverhinderung ein Rückschlagventil 69 oder ein entsprechend wirkendes Mittel in der Austrittsleitung 60 vorgesehen ist.

In der Figur 18 ist die Anordnung 61 in einer weiteren Ausgestaltung beschrieben. Die Druckluftversorgung 65 ist sowohl über den Zugang 23 an die Ausblaszone 16 als auch über den Zugang 24 an die Hauptkammer 21 angeschlossen. An die Ausblaszone 16 schließt sich zum einen wieder die Förderleitung 57 an. Zum anderen besteht zwischen der Ausblaszone 16 und der Hauptkammer 21 eine Verbindung durch den Spalt 67. Von der Hauptkammer 21 besteht über die Öffnungen 55 eine Verbindung zum Innenraum 56 der Trommel 12. Über die weiter oben beschriebene Drehdurchführung als Austrittsleitung 60 ist der Innenraum 56 mit der Ausblaszone 16 verbunden, wobei für eine sichere Rückwirkungsverhinderung ein Rückschlagventil 69 oder dergleichen, welches auch federbelastet sein kann, in der Austrittsleitung 60 vorgesehen ist. Bei dieser Variante wird der sich einstellende Differenzdruck genutzt, welcher sich durch die betriebsmäßige Förderung der Artikel (z.B. Filterstäbe) ergibt, nämlich von der Druckluftversorgung 65 über die Ausblaszone 16 zur Förderleitung 57 als Druckluftsenke. Die Luft aus dem Innenraum 56 kann beispielsweise auch in einer alternativen Ausgestaltung über eine Austrittsleitung 60a mit einem nicht dargestellten Druckregelventil an die Umgebung (Bereich mit herrschendem Atmosphärendruck) abgegeben werden. In Abwandlung der letztgenannten Variante besteht auch die Möglichkeit, dass in der Leitung zwischen der Druckluftversorgung 65 und der Ausblaszone 16 ein Düsenkörper 66, nämlich vorzugsweise eine Venturidüse, angeordnet ist. Die Austrittsleitung 60 endet in dieser Ausführungsform nicht in der Ausblaszone 16 sondern ist an den Düsenkörper 66 angeschlossen, wie die Figur 19 zeigt.

Die strömungstechnischen Verbindungen zwischen den einzelnen Komponenten, angedeutet durch die Pfeile in den Figuren 16 bis 19, können in allen Ausführungsformen über Leitungen, Bohrungen, Schlitze, Spalte, Öffnungen oder dergleichen hergestellt sein. In allen Ausführungsformen ist der Druck P_{T} größer als der Atmosphärendruck P_{Atmos} und niedriger als der Druck P_{H} in der Hauptkammer 21. In der gesamten Druckkammer 20 herrscht demnach permanent ein Überdruck.

Im Folgenden wird das bevorzugte Verfahrensprinzip insbesondere anhand der Figurenfolge 1a) bis 1f) näher erläutert:
Die Artikel 14, also z.B. Filterstäbe, liegen unter Atmosphärendruck in dem Magazin 15. Das Sperrelement 28 bildet zusammen mit der Portionierkammer 26, in der ebenfalls Atmosphärendruck herrscht, einen Portionierer. Innerhalb der Vorrichtung 10 bewegen sich die Artikel 14 bis zur Ausblaszone 16 queraxial. Von der Portionierkammer 26 werden die Artikel 14 in die Druckschleuse 22 transportiert bzw. fallen in diese. Sobald die Druckschleuse 22 mit Artikeln 14 gefüllt ist, wird die Druckschleuse 22 bzw. die Schleusenkammer geschlossen. Über den Zugang 25 wird innerhalb der Schleusenkammer ein Druck aufgebaut, der dem Druck innerhalb der Rohrleitung, also dem eigentlichen Transportdruck bzw. Schussdruck, der auch innerhalb der nachfolgenden Druckkammer 20 bzw. Hauptkammer 21 herrscht, entspricht. Das Druckniveau innerhalb der Druckkammer 20 ist höher als der Atmosphärendruck.

Über Lichtschranken oder andere geeignete und übliche Überwachungselemente wird das Niveau der Artikel 14 im Entnahmebereich überwacht. Wenn im Entnahmebereich zu wenig Artikel 14 liegen, wenn also ein Unterniveau festgestellt und gemeldet wird, wird die Druckschleuse 22 zur Druckkammer 20 hin geöffnet, so dass die Artikel 14 in die Druckkammer 21 gelangen. Wenn die Druckkammer 20 entleert ist, wird die Druckschleuse 22 wieder geschlossen und der Atmosphärendruck wird wieder hergestellt. Die Druckschleuse 22 ist dann zur erneuten Aufnahme weiterer Artikel 14 aus dem Magazin 15 oder aus der Portionierkammer 26 bereit. Innerhalb der Druckkammer 20 werden die Artikel 14 mit Hilfe der Abstreifrolle 51 der Trommel 12 zugeführt. Durch Rotation der Trommel 12 werden die Artikel 14 vom Entnahmebereich bzw. der Aufnahmezone Z_{Auf} innerhalb der Druckkammer 20 dem einlagigen Stauschacht 18 zugeführt. Durch das Element 35 zum Auskämmen werden die Artikel 14 aus den Mulden 13 gelöst und in den Stauschacht 18 gefördert. Innerhalb des Stauschachtes 18 werden die Artikel 14 nach unten in Richtung der Ausblaszone 16 geführt. Das Halteelement 30 führt die Artikel 14 und hält sie gleichzeitig, um zu verhindern, dass die Artikel 14 ungeordnet und ungesteuert in die Ausblaszone 16 gelangen.

Innerhalb der gesamten Druckkammer 20 herrscht ein Druck, der über den Zugang 23, also den so genannten Förderleitungseingangsdruck, aufgebaut wird. Der Druck innerhalb der Druckkammer 20 entspricht dem Transportdruck bzw. Schussdruck. Der Druck innerhalb der Druckkammer 20 kann nur über den Ausgang der Ausblaszone 16 in die Förderleitung entweichen, so dass innerhalb der Ausblaszone 16 und der anschließenden Förderleitung eine konstante Strömung aufgebaut wird, die für den Transport der Artikel 14 aus der Ausblaszone 16 heraus und durch die Förderleitung erforderlich ist. Die Strömung weist einen so genannten Arbeitsdruck auf, der zum Abschießen und Fördern der Artikel 14 aus der Ausblaszone 16 durch die Förderleitung bis zur Empfangsstation ausreicht. Zur Erhöhung der Transportgeschwindigkeit innerhalb der Ausblaszone 16 und insbesondere in der Förderleitung kann die Strömungsgeschwindigkeit durch eine Düse am Lufteintritt, also im Bereich des Zugangs 23 vergrößert werden. Die Halteleiste 33 hält die Artikel 14 fest, bis ein nachfolgender Artikel 14 den an der Halteleiste 33 liegenden Artikel 14 in die Ausblaszone 16 schiebt. Hierbei wird die Elastizität der Artikel 14 genutzt, die wie eine Feder wirkt. Durch die kontinuierliche Strömung in der Ausblaszone 16 werden die Artikel 14 einzeln in die Förderleitung transportiert. Mit anderen Worten wird der jeweils letzte bzw. unterste in dem Stauschacht 18 befindliche Artikel 14 in Kombination mit dem durch die nachrückenden Artikel 14 gebildeten Förderdruck getaktet durch das Halteelement 30 freigegeben und fällt in die Ausblaszone 16, aus der der Artikel 14 durch die herrschende, auf Arbeitsdruck befindliche Strömung mitgerissen und aus der Ausblaszone 16 in die Förderleitung gefördert wird.

Mögliche Leckverluste innerhalb der Druckkammer 20 können durch den zusätzlichen Zugang 24 ausgeglichen werden. Durch die sequenzielle Freigabe der Artikel 14 in die Ausblaszone 16 ist eine Lückenbildung zwischen den Artikeln 14 möglich. Die Größe der Lücke kann variiert werden, beispielsweise durch Vergrößerung der Muldenabstände in der Trommel 12. In einem Störungsfall kann die Trommel 12 über den zusätzlichen Schacht 37 automatisch leer gefahren werden. Sollte eine automatische Entleerung bzw. Reinigung der Trommel 12 nicht möglich sein, kann alternativ auch eine Handöffnung der Druckkammer 20 möglich sein. Zum Reinigen, Instandhalten, Einstellen und zu anderen Zwecken kann das Führungselement 29 auch von der Trommel 12 weg nach unten bewegt bzw. gefahren werden, so dass die Zugänglichkeit zur dem Bereich der Trommel 12 und/oder des Stauschachtes 18 verbessert ist. Auch können die Druckverhältnisse innerhalb der Vorrichtung 10 variieren.

Das oben beschriebene Verfahren wurde anhand einer bevorzugten Ausführungsform der erfindungsgemäßen Vorrichtung 10 beschrieben. Zur Ausführung des erfindungsgemäßen Verfahrens sind nicht immer alle der genannten Verfahrensschritte erforderlich. Selbstverständlich kann das Verfahren auch in vereinfachter Weise, also z.B. ohne das Zwischenspeichern in der Portionierkammer 26, ausgeführt werden. Das "Schleusen" kann entsprechend der jeweiligen Ausführungsform auf verschiedene Weise ausgeführt werden.

Die Erzeugung einer Druckdifferenz zwischen der Hauptkammer 21 und dem Innenraum 56 der Trommel 12 wird im Folgenden anhand der unterschiedlichen Anordnungen 61 erläutert:
Bei der Variante gemäß Figur 16 wird der Versorgungsdruck P_{V} mittels der Druckluftversorgung 65 über die Versorgungsleitung 68 nur über den Zugang 23 in die Druckkammer 20 eingeleitet, und zwar im Bereich der Ausblaszone 16. Im Bereich der Ausblaszone 16 herrscht daher ein Druck P_{A}, der etwa dem Versorgungsdruck P_{V} und damit dem Druck P₁ entspricht. Über die Förderleitung 57, die sich an die Ausblaszone 16 anschließt, kann es zu einem leichten Druckverlust kommen. Über den Spalt 67 zwischen der Trommel 12 und der Gehäusewand 64 der Sendereinheit erfolgt ein Druckausgleich zwischen der Ausblaszone 16 und der Hauptkammer 21, so dass in der Hauptkammer 21 der Druckkammer 20 ein Druck P_{H} herrscht, der etwa dem Druck P_{A} entspricht. Die Hauptkammer 21 ist über die Öffnungen 55 mit dem Innenraum 56 der Trommel 12 verbunden, und zwar in dem Segment, mit dem die Trommel 12 in die Hauptkammer 21 ragt. Dadurch, dass ausgangsseitig der Trommel 12 die Pumpe 62 angeordnet ist, die aus der Trommel 12 bzw. deren Innenraum 56 Luft absaugt, reduziert sich der Druck P_{T} innerhalb der Trommel 12 gegenüber dem Druck P_{H} in der Hauptkammer 21, wobei P_{T} stets größer als der Atmosphärendruck P_{Atmos} ist. Durch die Pumpe 62 wird eine Druckdifferenz zwischen der Hauptkammer 21 und dem Innenraum 56 der Trommel 12 erzeugt. Die Pumpe 62 gibt die aus der Trommel 12 angesaugte Luft wahlweise über ein Druckregelventil an die Umgebung ab oder speist diese über den Zugang 24 oder an anderer Stelle in die Hauptkammer 21 , um darin den Druck P_{H} aufrechtzuerhalten.

Bei der Variante gemäß Figur 17 wird die Druckluft mit dem Versorgungsdruck P_{V} zunächst über die Versorgungsleitung 68 in den Düsenkörper 66 geleitet und von dem Düsenkörper 66 über den Zugang 23 in die Ausblaszone 16 geführt, so dass im Bereich der Ausblaszone 16 der Druck P_{A} herrscht, welcher geringer als der Versorgungsdruck P_{V} ist, da der Druck P_{A} über die Förderleitung 57 abfällt. Der Bereich der Ausblaszone 16 steht über den Spalt 67 zwischen der Trommel 12 und der Gehäusewand 64 der Sendereinheit 11 mit der Hauptkammer 21 in Verbindung. Der Düsenkörper 66, der mit der Trommel 12 verbunden ist, entzieht dem Innenraum 56 der Trommel 12 aufgrund des Luftstroms mit dem Druck P_{V} sowie der Düsenform (Venturidüse) Luft, so dass der Druck P_{T} innerhalb der Trommel 12 geringer ist als der Druck P_{H} in der Hauptkammer 21, die über die Öffnungen 55 mit dem Innenraum 56 der Trommel 12 verbunden ist. Dadurch, dass die Hauptkammer 21 nur über die Ausblaszone 16 mit Druckluft versorgt wird, ist der Druck P_{H} geringer als der Druck P_{A} in der Ausblaszone 16.

Die Ausführung der Anordnung 61 gemäß der Figur 18 erzeugt die Druckdifferenz zwischen der Hauptkammer 21 und dem Innenraum 56 der Trommel 12 dadurch, dass sowohl die Hauptkammer 21 als auch die Ausblaszone 16 direkt über die Zugänge 23 bzw. 24 mit dem Versorgungsdruck P_{V} beaufschlagt werden und durch ein Druckgefälle zwischen der Versorgungsleitung 68 und der Ausblaszone 16 und weiter zur Förderleitung 57 wird durch eine direkte Beaufschlagung der Hauptkammer 21 mit dem Versorgungsdruck P_{V} ein Druckgefälle zur Trommel 12 erzeugt. Bei einer entsprechenden Ausbildung der Luftkanäle innerhalb der Ausblaszone 16 kann das Ejektorprinzip zusätzlich zur Bildung einer Druckdifferenz beitragen. In einer alternativen Ausgestaltung der Schaltung gemäß Figur 18 wird die Luft aus der Trommel 12 bzw. deren Innenraum 56 über die Austrittsleitung 60 (optional mit einem Rückschlagventil 69) und/oder über die Austrittsleitung 60a (optional mit einem nicht dargestellten Druckregelventil mit Abluftöffnung) abgeleitet.

Sollte das mit der Ausführungsform gemäß der Figur 18 erzeugte Druckgefälle nicht ausreichen, besteht die Möglichkeit (siehe Figur 19), zusätzlich zur Beaufschlagung sowohl der Ausblaszone 16 als auch der Hauptkammer 21 mit dem Versorgungsdruck P_{V} vor der Ausblaszone 16 den Düsenkörper 66 anzuordnen. In diesem Fall ist die Austrittsleitung 60 (optional mit Rückschlagventil 69) aus der Trommel 12 wiederum an den Düsenkörper 66 angeschlossen.

Durch die Druckdifferenz zwischen der Hauptkammer 21 und dem Innenraum 56 der Trommel 12, unabhängig davon, wie diese Druckdifferenz erzeugt wird, entsteht ohne Unterdruck ein Saugeffekt an den Öffnungen 55, der bewirkt, dass die Artikel 14 zuverlässig in den Mulden 13 der Trommel 12 gehalten werden.

## Patentansprüche

1. Vorrichtung (10) zum Überführen stabförmiger Artikel (14) der Tabak verarbeitenden Industrie aus einem Magazin (15) in eine Förderleitung, umfassend eine Sendereinheit (11), die eine rotierend antreibbare Trommel (12) mit Mulden (13) zum Aufnehmen und queraxialen Fördern der stabförmigen Artikel (14) von einem Magazin in den Bereich einer Ausblaszone (16) umfasst, **dadurch gekennzeichnet, dass** die Trommel (12) und die Ausblaszone (16) über einen Stauschacht (18) zum queraxialen Fördern der Artikel (14) von der Trommel (12) zur Ausblaszone (16) miteinander verbunden sind und die aus der Trommel (12) und dem Stauschacht (18) gebildete Fördereinheit (19) in einer als Druckkammer (20) ausgebildeten Hauptkammer (21) angeordnet ist, und dass in Förderrichtung F der Artikel (14) aus dem Magazin vor der Hauptkammer (21) eine Druckschleuse (22) zum Aufnehmen und Zwischenspeichern der Artikel (14) angeordnet ist.

2. Vorrichtung nach Anspruch 1, **dadurch gekennzeichnet, dass** der Druckkammer (20) ein erster Zugang (23) zum Aufbauen eines Druckniveaus innerhalb der Druckkammer (20) und zum Zuführen der Transportluft in die Ausblaszone (16) zugeordnet ist.

3. Vorrichtung nach Anspruch 2, **dadurch gekennzeichnet, dass** der erste Zugang (23) dem Ausgang für die Artikel (14) aus der Ausblaszone (16) gegenüber liegt.

4. Vorrichtung nach einem der Ansprüche 1 bis 3, **dadurch gekennzeichnet, dass** der Druckkammer (20) ein zweiter Zugang (24) zugeordnet ist, der in Förderrichtung F der Artikel (14) vor der Trommel (12) in die Druckkammer (20) mündet.

5. Vorrichtung nach einem der Ansprüche 1 bis 4, **dadurch gekennzeichnet, dass** der Druckschleuse (22) ein separater Zugang (25) zum Aufbauen und Abbauen eines Druckniveaus zugeordnet ist.

6. Vorrichtung nach einem der Ansprüche 1 bis 5, **dadurch gekennzeichnet, dass** zwischen dem Magazin (15) und der Druckschleuse (22) eine Portionierkammer (26) angeordnet ist.

7. Vorrichtung nach einem der Ansprüche 1 bis 6, **dadurch gekennzeichnet, dass** die Druckkammer (20) als einzige freie Öffnung den Ausgang der Ausblaszone (16) zu der sich anschließenden Förderleitung aufweist.

8. Vorrichtung nach einem der Ansprüche 1 bis 7, **dadurch gekennzeichnet, dass** der Stauschacht (18) zum Halten und getakteten Weitergeben der Artikel (14) in die Ausblaszone (16) ausgebildet und eingerichtet ist.

9. Vorrichtung nach einem der Ansprüche 1 bis 8, **dadurch gekennzeichnet, dass** dem Stauschacht (18) ein Fördermittel zum aktiven Fördern der Artikel (14) aus dem Stauschacht (18) in die Ausblaszone (16) zugeordnet ist.

10. Vorrichtung nach einem der Ansprüche 1 bis 9, **dadurch gekennzeichnet, dass** der Trommel (12) ein Element (35) zum radialen Auskämmen der Artikel (14) aus der Trommel (12) in den Stauschacht (18) zugeordnet ist.

11. Vorrichtung nach einem der Ansprüche 1 bis 10, **dadurch gekennzeichnet, dass** die Trommel (12) als Hohltrommel ausgebildet ist, bei der die Mulden (13) über Öffnungen (55) mit dem Innenraum (56) der Trommel (12) verbunden sind, und dass der Druckkammer (20) eine Anordnung (61) zum Erzeugen einer Druckdifferenz zwischen der Hauptkammer (21) und dem Innenraum (56) der Trommel (12) zugeordnet ist.

12. Vorrichtung nach Anspruch 11, **dadurch gekennzeichnet, dass** innerhalb der Hauptkammer (21) ein höherer Druck herrscht als in dem Innenraum (56) der Trommel (12), wobei der Druck innerhalb des Innenraums (56) der Trommel (12) höher als der Atmosphärendruck ist, und insbesondere mehr als 1 bar über dem Atmosphärendruck liegt.

13. Vorrichtung nach Anspruch 11, **dadurch gekennzeichnet, dass** die Anordnung (61) wahlweise eine Pumpe (62 und/oder einen Düsenkörper (66) umfasst.

14. Verfahren zum Überführen stabförmiger Artikel (14) der Tabak verarbeitenden Industrie aus einem Magazin (15) in eine Förderleitung mit den Schritten:
- Aufnehmen der Artikel (14) in eine mit Mulden (13) versehene Trommel (12),
- Rotieren der Trommel (12), so dass die Artikel queraxial aus dem Bereich des Magazins (15) in den Bereich einer Ausblaszone (16) gefördert werden,
- Abgeben der Artikel (14) in die Ausblaszone (16) und Fördern der Artikel (14) aus der Ausblaszone (16) heraus in die Förderleitung,
**dadurch gekennzeichnet, dass** die Artikel (14) über eine Druckschleuse (22) einer als Druckkammer (20) ausgebildeten Hauptkammer (21) zugeführt werden, wobei die Artikel (14) innerhalb der Druckkammer (20) queraxial über einen Stauschacht (18) aus der Trommel (12) zur Ausblaszone (16) gefördert werden.

15. Verfahren nach Anspruch 14, **dadurch gekennzeichnet, dass** durch die Druckschleuse (22) innerhalb der Druckkammer (20) ein gleichbleibendes Druckniveau gehalten wird.

16. Verfahren nach Anspruch 14 oder 15, **dadurch gekennzeichnet, dass** die Artikel (14) radial aus der Trommel (12) ausgekämmt und dem Stauschacht (18) zugeführt werden.

17. Verfahren nach einem der Ansprüche 14 bis 16, **dadurch gekennzeichnet, dass** die Artikel (14) taktweise aus dem Stauschacht (18) in einen konstanten Förderstrom in die Ausblaszone (16) eingeleitet und von dem Förderstrom mitgerissen werden.

18. Verfahren nach einem der Ansprüche 14 bis 17, **dadurch gekennzeichnet, dass** das Druckniveau innerhalb der Druckkammer (20) sowohl die Transportluft als auch die Schussluft für die Artikel (14) bereitstellt.

19. Verfahren nach einem der Ansprüche 14 bis 18, **dadurch gekennzeichnet, dass** innerhalb der Druckkammer (20) eine Druckdifferenz zwischen der Hauptkammer (21) und einem Innenraum (56) der Trommel (12) erzeugt wird, derart, dass das Aufnehmen der Artikel (14) in die Mulden (13) unterstützt wird und nachfolgend die Artikel (14) an der Trommel (12) gehalten werden.

20. Verfahren nach Anspruch 19, **dadurch gekennzeichnet, dass** der Differenzdruck mittels einer Pumpe (62) und/oder einem Düsenkörper (66) erzeugt wird.

21. Verfahren nach Anspruch 19 oder 20, **dadurch gekennzeichnet, dass** sämtliche Drücke innerhalb der Druckkammer (20) und insbesondere auch der Druck P_{T} im Innenraum (56) der Trommel (12) auf einem Niveau gehalten werden, das über dem Atmosphärendruck, und insbesondere mehr als 1 bar über dem Atmosphärendruck liegt.

## Claims

1. Apparatus (10) for transferring rod-shaped articles (14) of the tobacco-processing industry from a hopper (15) into a conveyor pipe, comprising a transmitter unit (11), which comprises a rotationally drivable drum (12) with troughs (13) for receiving and transverse axial conveyance of the rod-shaped articles (14) from a hopper into the region of an ejection zone (16), **characterised in that** the drum (12) and the ejection zone (16) are connected to one another via a bulking chute (18) for transverse axial conveyance of the articles (14) from the drum (12) to the ejection zone (16) and the conveyor unit (19) formed from the drum (12) and the bulking chute (18) is arranged in a main chamber (21) formed as a pressure chamber (20), and that, in the conveying direction F of the articles (14) out of the hopper, a pressure airlock (22) for receiving and interim storage of the articles (14) is arranged in front of the main chamber (21).

2. Apparatus according to claim 1, **characterised in that** the pressure chamber (20) is assigned a first inlet (23) for building up a pressure level within the pressure chamber (20) and for the supply of transport air into the ejection zone (16).

3. Apparatus according to claim 2, **characterised in that** the first inlet (23) is opposite the outlet for the articles (14) from the ejection zone (16).

4. Apparatus according to any one of claims 1 to 3, **characterised in that** the pressure chamber (20) is assigned a second inlet (24), which discharges into the pressure chamber (20) in front of the drum (12) in the conveying direction F of the articles (14).

5. Apparatus according to any one of claims 1 to 4, **characterised in that** the pressure airlock (22) is assigned a separate inlet (25) for building up and reducing a pressure level.

6. Apparatus according to any one of claims 1 to 5, **characterised in that** a slicing chamber (26) is arranged between the hopper (15) and the pressure airlock (22).

7. Apparatus according to any one of claims 1 to 6, **characterised in that** the pressure chamber (20) has as a single free opening the outlet of the ejection zone (16) to the adjoining conveyor pipe.

8. Apparatus according to any one of claims 1 to 7, **characterised in that** the bulking chute (18) is designed and adapted for holding and pulsed transfer of the articles (14) into the ejection zone (16).

9. Apparatus according to any one of claims 1 to 8, **characterised in that** the bulking chute (18) is assigned a conveying means for active conveyance of the articles (14) out of the bulking chute (18) into the ejection zone (16).

10. Apparatus according to any one of claims 1 to 9, **characterised in that** the drum (12) is assigned an element (35) for radial combing out of the articles (14) out of the drum (12) into the bulking chute (18).

11. Apparatus according to any one of claims 1 to 10, **characterised in that** the drum (12) is formed as a hollow drum in which the troughs (13) are connected via openings (55) to the interior space (56) of the drum (12), and that the pressure chamber (20) is assigned an arrangement (61) for producing a pressure difference between the main chamber (21) and the interior space (56) of the drum (12).

12. Apparatus according to claim 11, **characterised in that** a higher pressure prevails within the main chamber (21) than in the interior space (56) of the drum (12), wherein the pressure within the interior space (56) of the drum (12) is higher than the atmospheric pressure, and is in particular more than 1 bar above the atmospheric pressure.

13. Apparatus according to claim 11, **characterised in that** the arrangement (61) optionally comprises a pump (62) and/or a nozzle body (66).

14. Method for transferring rod-shaped articles (14) of the tobacco-processing industry from a hopper (15) into a conveyor pipe with the steps:
- Receiving the articles (14) in a drum (12) provided with troughs (13),
- Rotating the drum (12) so that the articles are conveyed transversely axially from the region of the hopper (15) into the region of an ejection zone (16),
- Discharging the articles (14) into the ejection zone (16) and conveying the articles (14) out of the ejection zone (16) into the conveyor pipe,
**characterised in that** the articles (14) are supplied via a pressure airlock (22) to a main chamber (21) formed as a pressure chamber (20), wherein the articles (14) are conveyed within the pressure chamber (20) transversely axially via a bulking chute (18) out of the drum (12) to the ejection zone (16).

15. Method according to claim 14, **characterised in that** a constant pressure level is maintained by the pressure airlock (22) within the pressure chamber (20).

16. Method according to claim 14 or 15, **characterised in that** the articles (14) are radially combed out of the drum (12) and supplied to the bulking chute (18).

17. Method according to any one of claims 14 to 16, **characterised in that** the articles (14) are introduced in a pulsed manner out of the bulking chute (18) into a constant conveying flow into the ejection zone (16) and carried along by the conveying flow.

18. Method according to any one of claims 14 to 17, **characterised in that** the pressure level within the pressure chamber (20) provides both the transport air and the waste air for the articles (14).

19. Method according to any one of claims 14 to 18, **characterised in that** a pressure difference is generated within the pressure chamber (20) between the main chamber (21) and an interior space (56) of the drum (12) in such a manner that the reception of the articles (14) in the troughs (13) is supported and subsequently the articles (14) are held on the drum (12).

20. Method according to claim 19, **characterised in that** the differential pressure is generated by means of a pump (62) and/or a nozzle body (66).

21. Method according to claim 19 or 20, **characterised in that** all the pressures within the pressure chamber (20) and in particular also pressure P_{T} in the interior space (56) of the drum (12) are maintained at a level which is above the atmospheric pressure, and in particular more than 1 bar above the atmospheric pressure.

## Revendications

1. Dispositif (10) de transfert d'articles en forme de tiges (14) de l'industrie de transformation du tabac à partir d'un magasin (15) dans un conduit de transport, comprenant une unité d'émission (11) qui comporte un tambour (12) pouvant être entraîné en rotation et pourvu d'auges (13) pour recevoir et transporter les articles en forme de tiges (14) transversalement à leur axe depuis un magasin jusque dans la région d'une zone de soufflage (16), **caractériséen ce que** le tambour (12) et la zone de soufflage (16) sont reliés entre eux par une cheminée d'accumulation (18) pour le transport des articles (14) transversalement à leur axe du tambour (12) à la zone de soufflage (16) et l'unité de transport (19) constituée du tambour (12) et de la cheminée d'accumulation (18) est disposée dans une chambre principale (21) conçue en tant que chambre de pression (20), et en ce qu'est disposé, en amont de la chambre principale (21), dans la direction de transport F des articles (14) sortant du magasin, un sas sous pression (22) permettant la réception et le stockage intermédiaire des articles (14).

2. Dispositif selon la revendication 1, **caractérisé en ce qu'**est associé à la chambre de pression (20) un premier accès (23) pour établir un niveau de pression à l'intérieur de la chambre de pression (20) et pour alimenter en air de transport la zone de soufflage (16).

3. Dispositif selon la revendication 2, **caractérisé en ce que** le premier accès (23) est situé à l'opposé de la sortie des articles (14) de la zone de soufflage (16).

4. Dispositif selon l'une des revendications 1 à 3, **caractérisé en ce qu'**est associé à la chambre de pression (20) un second accès (24) qui débouche, dans la direction de transport F des articles (14), dans la chambre de pression (20) en amont du tambour (12).

5. Dispositif selon l'une des revendications 1 à 4, **caractérisé en ce qu'**est associé au sas sous pression (22) un accès séparé (25) pour établir et diminuer un niveau de pression.

6. Dispositif selon l'une des revendications 1 à 5, **caractérisé en ce qu'**une chambre de préportionnement (26) est disposée entre le magasin (15) et le sas sous pression (22).

7. Dispositif selon l'une des revendications 1 à 6, **caractérisé en ce que** la chambre de pression (20) présente comme orifice libre unique la sortie de la zone de soufflage (16) vers le conduit de transport qui s'y raccorde.

8. Dispositif selon l'une des revendications 1 à 7, **caractérisé en ce que** la cheminée d'accumulation (18) est conçue et configurée pour le maintien et le transfert cadencé des articles (14) dans la zone de soufflage (16).

9. Dispositif selon l'une des revendications 1 à 8, **caractérisé en ce qu'**est associé à la cheminée d'accumulation (18) un moyen de transport destiné au transport actif des articles (14) de la cheminée d'accumulation (18) dans la zone de soufflage (16).

10. Dispositif selon l'une des revendications 1 à 9, **caractérisé en ce qu'**est associé au tambour (12) un peigne (35) pour le prélèvement radial des articles (14) depuis le tambour (12) vers la cheminée d'accumulation (18).

11. Dispositif selon l'une des revendications 1 à 10, **caractérisé en ce que** le tambour (12) est réalisé sous forme de tambour creux, dans lequel les auges (13) sont reliées via des ouvertures (55) à l'espace intérieur (56) du tambour (12), et **en ce qu'**est associé à la chambre de pression (20) un dispositif (61) pour créer une différence de pression entre la chambre principale (21) et l'espace intérieur (56) du tambour (12).

12. Dispositif selon la revendication 11, **caractérisé en ce qu'**il règne à l'intérieur de la chambre principale (21) une pression plus élevée que dans l'espace intérieur (56) du tambour (12), la pression à l'intérieur de l'espace intérieur (56) du tambour (12) étant supérieure à la pression atmosphérique, en particulier supérieure de plus de 1 bar à la pression atmosphérique.

13. Dispositif selon la revendication 11, **caractérisé en ce que** le dispositif (61) comprend, au choix, une pompe (62) et/ou un corps de buse (66).

14. Procédé de transfert d'articles en forme de tiges (14) de l'industrie de transformation du tabac à partir d'un magasin (15) dans un conduit de transport, comprenant les étapes suivantes :
- réception des articles (14) dans un tambour (12) pourvu d'auges (13),
- rotation du tambour (12) de sorte que les articles sont transportés transversalement à leur axe de la région du magasin (15) dans la région d'une zone de soufflage (16),
- délivrance des articles (14) dans la zone de soufflage (16) et évacuation des articles (14) hors de la zone de soufflage (16) dans le conduit de transport,
**caractérisé en ce que** les articles (14) sont acheminés, via un sas sous pression (22), à une chambre principale (21) conçue en tant que chambre de pression (20), les articles (14) étant transportés à l'intérieur de la chambre de pression (20) transversalement à leur axe depuis le tambour (12) jusqu'à la zone de soufflage (16) via une cheminée d'accumulation (18).

15. Procédé selon la revendication 14, **caractérisé en ce qu'**un niveau de pression constant est maintenu à l'intérieur de la chambre de pression (20) par le sas sous pression (22).

16. Procédé selon la revendication 14 ou 15, **caractérisé en ce que** les articles (14) sont prélevés radialement du tambour (12) par un peigne et amenés à la cheminée d'accumulation (18).

17. Procédé selon l'une des revendications 14 à 16, **caractérisé en ce que** les articles (14) sont introduits de manière cadencée dans la zone de soufflage (16) en un flux de transport constant depuis la cheminée d'accumulation (18), et entraînés par le flux de transport.

18. Procédé selon l'une des revendications 14 à 17, **caractérisé en ce que** le niveau de pression à l'intérieur de la chambre de pression (20) fournit à la fois l'air de transport et l'air nécessaire à la projection des articles (14).

19. Procédé selon l'une des revendications 14 à 18, **caractérisé en ce qu'**une différence de pression est créée à l'intérieur de la chambre de pression (20) entre la chambre principale (21) et un espace intérieur (56) du tambour (12) de façon à assister la réception des articles (14) dans les auges (13) et à maintenir ensuite les articles (14) sur le tambour (12).

20. Procédé selon la revendication 19, **caractérisé en ce que** la pression différentielle est créée à l'aide d'une pompe (62) et/ou d'un corps de buse (66).

21. Procédé selon la revendication 19 ou 20, **caractérisé en ce que** toutes les pressions à l'intérieur de la chambre de pression (20) et, en particulier, également la pression P_{T} dans l'espace intérieur (56) du tambour (12) sont maintenues à un niveau supérieur à la pression atmosphérique, et en particulier supérieur de plus de 1 bar à la pression atmosphérique.
